# EUROPÄISCHE PATENTSCHRIFT

(11) **EP 3 433 030 B1**
(45) Veröffentlichungstag und Bekanntmachung des Hinweises auf die Patenterteilung: **19.02.2020**
(21) Anmeldenummer: 16805739.6
(22) Anmeldetag: 22.11.2016
(51) Int. Cl.: B07C 7/00

(54) **VERFAHREN ZUR VERFOLGUNG EINER SORTIERUNG EINES VERSANDSTÜCKS IN EIN SORTIERREGISTER**
METHOD FOR TRACKING SORTING OF A MAILING INTO A SORTING REGISTER
PROCEDE DE SUIVI DU TRI D'UN ENVOI DANS UN REGISTRE DE TRI

(30) Priorität: 24.03.2016 EP 16162364
(43) Veröffentlichungstag der Anmeldung: 30.01.2019
(73) Patentinhaber: Siemens Aktiengesellschaft, 80333 München (DE)
(72) Erfinder: BÖNSCH, Wolfgang, 78333 Stockach (DE)
(74) Vertreter: Maier, Daniel Oliver
(86) Internationale Anmeldenummer: PCT/EP2016/078376
(87) Internationale Veröffentlichungsnummer: WO 2017/162320

(56) Entgegenhaltungen:
- WO-A1-2010/089785
- WO-A1-2014/057185
- US-A1- 2009 224 040

## Beschreibung

Die vorliegende Erfindung bezieht sich auf ein Verfahren zur Verfolgung einer Sortierung eines Versandstücks in ein Sortierregister.

Versandstücke, wie beispielsweise flache Postsendungen, werden häufig am Ende einer Kette von Sortiervorgängen von Hand in ein Sortierregister einsortiert, damit ein Zusteller die Versandstücke beispielsweise direkt in der Gangfolge seines Zustellweges für die Auslieferung bereitstellen kann.

Hierzu sind beispielsweise aus der internationalen Patentanmeldung WO 2014/057185 A1 Verfahren bekannt, bei denen die Adresse eines Versandstücks erfasst wird und das dieser Adresse zugeordnete Sortierfach dann einer mit der Sortierung beauftragten Person angezeigt wird. Damit erhält diese Person die für die Sortierung des Versandstücks erforderliche Information, aber es fehlt an einer Rückmeldung der korrekten Zusortierung des Versandstücks. Kommt es zu einem versehentlichen Fehler oder einer sonstigen Unachtsamkeit bei der Sortierung liegt keine Kenntnis mehr über den Verbleib des Versandstücks vor.

Der vorliegenden Erfindung liegt daher die Aufgabe zugrunde, ein Verfahren zur Verfolgung einer Sortierung eines Versandstücks in ein Sortierregister anzugeben, bei dem die abschliessende Position des Versandstücks im Sortierregister ermittelbar und zu einem späteren Wiederauffinden des Versandstücks verarbeitbar ist.

Diese Aufgabe wird erfindungsgemäss durch ein Verfahren zur Verfolgung einer Sortierung eines Versandstücks in ein Sortierregister gelöst, umfassend die folgenden Verfahrensschritte:
a) Bereitstellen des Sortierregisters mit einer Anzahl von Sortierfächern;
b) Zuordnen von Bestimmungsinformationen, insbesondere Zustelladressen, zu den Sortierfächern;
c) Erfassen eines Bildes des Versandstücks und Extrahieren der Bestimmungsinformation des Versandstücks aus dem Bild und Anzeigen des dieser Bestimmungsinformation zugeordneten Sortierfachs,
d) Ausrüsten eines Sortierarms mit einem Positionstransponder zur Ermittlung einer Position des sortierregisterseitigen Endes des Sortierarms relativ zu dem Sortierregister;
e) Zuführen des Versandstücks mittels des Sortierarms zu dem angezeigten Sortierfach;
f) Aufnehmen der Position des Positionstransponders während des Zuführens des Versandstücks in Richtung des angezeigten Sortierfachs (also in Richtung in das angezeigte Sortierfach zu);
g) Bestimmen der nächstgelegenen Position des Positionstransponders relativ zu dem Sortierregister;
h) Zuordnen dieser nächstgelegenen Position zu einem Sortierfach des Sortierregisters; und
i) Abspeichern eines Sortierdatensatzes, umfassend das zugeordnete Sortierfach und das Bild und ggfs. die extrahierte Bestimmungsinformation des Versandstücks.

Auf diese Weise ist es dank der Verfolgbarkeit der Bewegung des Sortierarms möglich, die tatsächliche Sortierposition für das in das Sortierregister einzusortierende Versandstück zu bestimmen. Hierzu wird angenommen, dass im Bezug zum Sortierregister nächstgelegene Position der Position entspricht, an welcher das Versandstück in ein Sortierfach des Sortierregisters eingelegt worden ist. Entfernt sich das sortierregisterseitige Ende Sortierarms wieder von dem Sortierregister wird davon ausgegangen, dass die Einsortierung des Versandstücks in das Sortierregister erfolgt ist.

Da der Sortierarm bei der Einsortierung und zur Entnahme eines neuen Versandstücks eine in Bezug auf das Sortierregister parabelartige Bewegung ausführt, kann es sinnvoll sein, in die Bestimmung der nächstgelegenen Position auch den zurückgelegte Weg des Positionstransponders mit einzubeziehen. Auf diese Weise könnte der nächstliegende Punkt zumindest annahmeweise mit dem Extremum der Bewegungsparabel gleichgesetzt werden.

Zur genauen Ortung des Positionstransponders kann dem Sortierregister eine Anzahl von ortsfesten Positionssendern zugeordnet sein. Auf diese Weise würde das System wie ein Navigationssystem arbeiten. Das Verfahren zur Bestimmung der Position des Positionstransponders würde daher das Prinzip der aus den satellitengestützten Navigationssystemen eingesetzten Laufzeitmessungen anwenden. Je nach geforderter Genauigkeit und aufgrund der kleinen Abstände können jedoch auch andere Verfahren angewendet werden.

Weiter kann es in einer vorteilhaften Weiterbildung der vorliegenden Erfindung vorgesehen sein, dass der Positionstransponder eine Anzahl von Anzeigemitteln umfasst, mit denen eine richtige und/oder eine falsche Sortierung des Versandstücks angezeigt wird, wobei die Anzeigemittel in Abhängigkeit von einer ermittelten Distanz der nächstgelegenen Position von dem angezeigten Sortierfach angesteuert werden. Mit der erfassten Position des Positionstransponders kann daher ein Abgleich mit der nächstgelegenen Position und bestimmungsgemäss angezeigten Sortierfach vorgenommen werden. Überschreitet beispielsweise der Abstand von der nächstliegenden Position und dem angezeigten Sortierfach einen vorbestimmten Grenzwert, wie z.B. 5 cm, können die Anzeigemittel des Positionstransponders dies signalisieren, beispielweise durch das Blicken einer roten LED. Bewegt dieser Abstand hingegen unterhalb dieses Grenzwertes kann dies beispielweise durch das Blicken einer grünen LED signalisiert werden.

Vorteilhafte Ausgestaltungen der vorliegenden Erfindung werden nachfolgend detailliert mit Bezug auf die anhängende Zeichnung erläutert. Dabei zeigen:
- Figur 1: in schematischer Darstellung einen Sortiervorgang in ein mit Sortierfächern ausgestattetes Sortierregister; und
- Figur 2: in schematischer Darstellung in Aufsicht auf das Sortierregister einen Verlauf der Bewegung eines Sortierarms während des in Figur 1 gezeigten Sortiervorgangs.

Die Figur 1 zeigt schematisch einen Sortiervorgang in ein mit Sortierfächern F ausgestattetes Sortierregister 2. Die Sortierfächer F sind wie für die leeren Sortierfächer angegeben logisch durchnummeriert. In den bereits gefüllten Sortierfächern befinden sich als bereits sortierte Versandstücke flache Postsendungen 4 aller Art. Im vorliegenden Ausführungsbeispiel ist ein Brief 6 in das Sortierfach F₂₃ einzusortieren. Der Eigentliche Sortiervorgang läuft nun wir folgt ab:
a) Vor dem eigentlichen Sortiervorgang werden den Sortierfächern F Bestimmungsinformationen zugeordnet. Dies können beispielsweise bereits die konkreten Zustelladressen für die Poststücke sein. Es kann sich hierbei aber auch nur um gröbere Vorsortierinformation zur Vorbereitung eines weiteren Sortiergangs handeln.
b) Mit einem hier nicht weiter dargestellten Lesegerät wird ein Bildes des Briefs 6 erfasst und der Bestimmungsinformation für den Brief 6 durch softwaregestützte Bildverarbeitung extrahiert. Das dieser extrahierten Bestimmungsinformation zugeordnete Sortierfach F₂₃ wird durch das Aufleuchten einer diesem Sortierfach zugeordneten Lampe 8 angezeigt.
c) Der mit der Sortierung befasste Postangestellte rüstet seinen Sortierarm 10 mit einem Positionstransponder 12 (ähnlich wie eine Armbanduhr) zur Ermittlung einer Position des sortierregisterseitigen Endes des Sortierarms 10 relativ zu dem Sortierregister 2 aus. Dieser Positionstransponder 12 funktioniert dabei wie ein Navigationsgerät und ermittelt aus von mehreren Signalbeacons 14 abgestrahlten Signalen seine Position relativ zum Sortierregister 2 und meldet diese an einen Server zurück.
d) Zwecks der eigentlichen Sortierung wird nun der Brief mittels des Sortierarms 10 in das angezeigte Sortierfach F₂₃ eingelegt.
e) Dabei wird die Position des Positionstransponders 12 während des Zuführens des Briefes 6 auf das angezeigte Sortierfach F₂₃ zu erfasst und an den Server übermittelt.
f) Aus den verschiedenen während des Sortiervorgangs durchlaufenen Positionen des Positionstransponders 12 wird die nächstgelegenen Position des Positionstransponders 12 relativ zu dem Sortierregister 2 bestimmt.
g) Mithilfe dieser nächstgelegenen Position wird das Sortierfach F₂₃ des Sortierregisters 2 dem abgelegten Brief 6 zugeordnet.
h) Sortierdatensätze, umfassend das zugeordnete Sortierfach F₂₃ und das Bild und ggfs. die extrahierte Bestimmungsinformation des Briefs, werden von dem Server verwaltet und ggfs. in einer Datenbank abgespeichert. Der Brief 6 ist damit auch später noch wieder auffindbar.

Wie weiter oben beschrieben, kann der Positionstransponder auch noch mit hier nicht weiter dargestellten Anzeigeelementen ausgestattet sein, die dem Postangestellten beispielsweise signalisieren, wenn die ermittelte nächstgelegene Position dem angezeigten Sortierfach innerhalb bestimmter definierbarer Grenzen entspricht.

Figur 2 zeigt in schematischer Darstellung in Aufsicht auf das Sortierregister 2 einen Verlauf der Bewegung des Sortierarms 10 während des in Figur 1 gezeigten Sortiervorgangs. Der Sortierarm 10 nähert sich zunächst dem Sortierregister 2 an und erreicht bei der Übergabe des Briefs in das Sortierfach F₂₃ die relativ zum Sortierregister 2 gesehene nächstgelegene Position und entfernt sich dann vom Sortierregister 2 zur Aufnahme eines weiteren zu sortierenden Poststücks. Dabei ergibt sich ein parabelartiger Verlauf, an dessen Extremum 16 die nächstgelegene Position liegt. Diese nächstgelegene Position dient dann der Bestimmung, in welches Sortierfach der Brief 6 mit hoher Wahrscheinlichkeit einsortiert worden ist.

## Patentansprüche

1. Verfahren zur Verfolgung einer Sortierung eines Versandstücks (6) in ein Sortierregister (2), umfassend die folgenden Verfahrensschritte:
a) Bereitstellen des Sortierregisters (2) mit einer Anzahl von Sortierfächern (Fᵢⱼ);
b) Zuordnen von Bestimmungsinformationen, insbesondere Zustelladressen, zu den Sortierfächern (Fᵢⱼ);
c) Erfassen eines Bildes des Versandstücks (6) und Extrahieren der Bestimmungsinformation des Versandstücks (6) aus dem Bild und Anzeigen des dieser Bestimmungsinformation zugeordneten Sortierfachs (F₂₃),
d) Ausrüsten eines Sortierarms (10) mit einem Positionstransponder (12) zur Ermittlung einer Position des sortierregisterseitigen Endes des Sortierarms (10) relativ zu dem Sortierregister (2);
e) Zuführen des Versandstücks (6) mittels des Sortierarms (10) zu dem angezeigten Sortierfach (F₂₃);
f) Aufnehmen der Position des Positionstransponders (12) während des Zuführens des Versandstücks (6) in die Richtung des angezeigte Sortierfachs (F₂₃);
g) Bestimmen der nächstgelegenen Position (16) des Positionstransponders (12) relativ zu dem Sortierregister (2);
h) Zuordnen dieser nächstgelegenen Position (16) zu einem Sortierfach (F₂₃) des Sortierregisters (2); und
i) Abspeichern eines Sortierdatensatzes, umfassend das zugeordnete Sortierfach (F₂₃) und das Bild und ggfs. die extrahierte Bestimmungsinformation des Versandstücks (6).

2. Verfahren nach Anspruch 1,
**dadurch gekennzeichnet, dass**
in die Bestimmung der nächstgelegenen Position (16) der zurückgelegte Weg des Positionstransponders (12) mit einbezogen wird.

3. Verfahren nach Anspruch 1 oder 2,
**dadurch gekennzeichnet, dass**
dem Sortierregister (2) eine Anzahl von ortsfesten Positionssendern (14) zugeordnet ist.

4. Verfahren nach einem der Ansprüche 1 bis 3, **dadurch gekennzeichnet, dass**
der Positionstransponder (12) eine Anzahl von Anzeigemitteln umfasst, mit denen eine richtige und/oder eine falsche Sortierung des Versandstücks (6) angezeigt wird, wobei die Anzeigemittel in Abhängigkeit von einer ermittelten Distanz der nächstgelegenen Position (16) von dem angezeigten Sortierfach (F₂₃) angesteuert werden.

## Claims

1. Method for tracking a sorting of a mailing item (6) into a sorting register (2), comprising the following method steps:
a) providing the sorting register (2) with a number of sorting compartments (Fᵢⱼ);
b) assigning determination information, in particular mailing addresses, to the sorting compartments (Fᵢⱼ);
c) acquiring an image of the mailing item (6) and extracting the determination information of the mailing item (6) from the image and indicating the sorting compartment (F₂₃) assigned to this destination information,
d) equipping a sorting arm (10) with a position transponder (12) for detecting a position of the sorting register-side end of the sorting arm (10) in relation to the sorting register (2);
e) directing the mailing item (6) to the indicated sorting compartment (F₂₃) by means of the sorting arm (10);
f) recording the position of the position transponder (12) during the directing of the mailing item (6) in the direction of the indicated sorting compartment (F₂₃);
g) determining the closest position (16) of the position transponder (12) in relation to the sorting register (2) ;
h) assigning this closest position (16) to a sorting compartment (F₂₃) of the sorting register (2); and
i) storing a sorting data record, comprising the assigned sorting compartment (F₂₃) and the image and, where required, the extracted destination information of the mailing item (6).

2. Method according to claim 1,
**characterised in that**
the path travelled by the position transponder (12) is also included in the determination of the closest position (16).

3. Method according to claim 1 or 2,
**characterised in that**
a number of fixed-location position transmitters (14) are assigned to the sorting register (2).

4. Method according to one of claims 1 to 3,
**characterised in that**
the position transponder (12) comprises a number of display means, with which it is possible to indicate a correct and/or an incorrect sorting of the mailing item (6), wherein the display means are actuated as a function of a detected distance of the closest position (16) from the indicated sorting compartment (F₂₃).

## Revendications

1. Procédé de suivi d'un tri d'un envoi (6) dans une structure de tri (2), comprenant les étapes suivantes consistant à :
a) fournir la structure de tri (2) comportant une pluralité de compartiments de tri (Fᵢⱼ),
b) associer des informations de destination, notamment des adresses d'expédition aux compartiments de tri (Fᵢⱼ),
c) acquérir une image de l'envoi (6) et extraire les informations de destination de l'envoi (6) à partir de l'image et indiquer le compartiment de tri (F₂₃) associé à ces informations de destination,
d) équiper un bras de tri (10) d'un transpondeur de position (12) pour déterminer une position de l'extrémité côté structure de tri du bras de tri (10) par rapport à la structure de tri (2),
e) acheminer l'envoi (6) au moyen du bras de tri (10) jusqu'au compartiment de tri (F₂₃) indiqué,
f) enregistrer la position du transpondeur de position (12) pendant l'acheminement de l'envoi (6) en direction du compartiment de tri (F₂₃) indiqué,
g) déterminer la position (16) du transpondeur de position (12) la plus proche par rapport à la structure de tri (2),
h) associer cette position la plus proche (16) à un compartiment de tri (F₂₃) de la structure de tri (2), et
i) sauvegarder un ensemble de données de tri comprenant le compartiment de tri (F₂₃) et l'image et éventuellement les informations de destination extraites de l'envoi (6).

2. Procédé selon la revendication 1, **caractérisé en ce que** le chemin parcouru par le transpondeur de position (12) est également pris en compte dans la détermination de la position la plus proche (16).

3. Procédé selon la revendication 1 ou 2, **caractérisé en ce qu'**une pluralité d'émetteurs de position (14) fixes sont associés à la structure de tri (2).

4. Procédé selon l'une des revendications 1 à 3, **caractérisé en ce que** le transpondeur de position (12) comprend une pluralité de moyens d'indication, avec lesquels un tri correct et/ou erroné de l'envoi (6) est indiqué, dans lequel les moyens d'indication sont excités en fonction d'une distance déterminée de la position la plus proche (16) au compartiment de tri indiqué (F₂₃).
